# FASCICULE DE BREVET EUROPEEN

(11) **EP 0 329 582 B1**
(45) Date de publication et mention de la délivrance du brevet: **07.10.1992**
(21) Numéro de dépôt: 89420058.3
(22) Date de dépôt: 16.02.1989
(51) Int. Cl.: B65D 47/34, B65D 47/28

(54) **Distributeur pour produit pâteux comprenant un poussoir axial à distribution latérale et un élément de masquage de son orifice de sortie**
Spender für pastöse Produkte, versehen mit einem zur seitlichen Ausgabe dienenden axialen Betätigungskopf, und Verhüllungselement für seine Ausgabeöffnung
Dispenser for viscous products comprising an axial actuator for lateral dispensing and a screening element for the exit orifice

(30) Priorité: 19.02.1988 FR 8802507
(43) Date de publication de la demande: 23.08.1989
(73) Titulaire: CEBAL S.A., F-92115 Clichy (FR)
(72) Inventeur: Schneider, Bernard, F-51800 Sainte Menehould (FR)
(74) Mandataire: Vanlaer, Marcel

(56) Documents cités:
- EP-A- 0 213 048
- DE-A- 3 122 330
- FR-A- 2 561 230
- FR-A- 2 581 370
- US-A- 3 680 738

## Description

L'invention concerne un distributeur pour produit pâteux comprenant un poussoir à distribution latérale, ce poussoir coulissant en un mouvement rectiligne par rapport à un ou des moyens de guidage fixes par rapport au corps du distributeur.

Le document DE-A-3 122 330 décrit un distributeur de ce type, dont le poussoir est muni d'un conduit de distribution à sortie latérale, ce poussoir coulissant axialement par rapport à une partie fixe du distributeur et agissant par son enfoncement sur un ressort de rappel ainsi que sur des moyens d'acheminement du produit pâteux. La jupe tubulaire extérieure de la tête du distributeur porte à sa partie supérieure une portion inclinée servant de butée étanche pour l'orifice de sortie du conduit de distribution du poussoir lorsque celui-ci est relâché. La tête du distributeur doit être dirigée vers le bas pour la distribution du produit pâteux.

Cette portion inclinée masque alors l'orifice de sortie, mais elle a pour inconvénient de ne pas éliminer les restes de produit pâteux qui peuvent adhérer au conduit de distribution au voisinage de son orifice et être alors gênants, soit qu'ils empêchent d'obtenir ensuite des cordons pâteux de forme régulière, soit qu'ils conduisent à un aspect déplaisant, soit encore qu'ils empêchent de remettre facilement le capot ou le salissent exagérément.

On connait par ailleurs par le document US-A-3 680 738 un distributeur pressurisé de produit sous forme d'aérosol ayant les mêmes caractéristiques structurelles que le distributeur précédent. Son poussoir coulisse par rapport à son corps et à sa capsule, et de plus cette capsule porte un orifice latéral de sortie au droit duquel débouche le conduit de produit aérosol lorsque le poussoir est enfoncé.
Un masquage de la débouchure de ce conduit par la capsule est ainsi réalisé lorsque le poussoir remonte, mais il n'y a pas d'élimination du produit qui peut se déposer au niveau de l'orifice de sortie.

La demanderesse a cherché à mettre au point un distributeur de produit pâteux ne présentant pas les inconvénients du distributeur connu par DE-A-3 122 330.

### EXPOSE DE L'INVENTION

L'invention a pour objet un distributeur pour produit comprenant, comme il est connu par DE-A-3 122 330, un poussoir muni d'un conduit de distribution à sortie latérale, ce poussoir coulissant longitudinalement par rapport à une partie fixe du distributeur et agissant sur un moyen de rappel à effet ressort ainsi que sur les moyens d'acheminement du produit pâteux, ledit distributeur comportant un élément de masquage de l'orifice de sortie dudit conduit de distribution en position relâchée du poussoir, cet élément de masquage étant porté par une partie tubulaire extérieure du distributeur et laissant ledit orifice dégagé lorsque ledit poussoir est enfoncé.

Selon l'invention, ledit poussoir coulisse par rapport à ladite partie tubulaire extérieure du distributeur, et la surface d'extrémité entourant ledit orifice de sortie, ainsi que la surface de l'élément de masquage qui est située en regard de ladite surface d'extrémité lorsque le poussoir est relâché, sont toutes deux parallèles à la direction de coulissement du poussoir, l'élément de masquage venant par suite couper la fin du cordon pâteux et râcler ladite surface d'extrémité du conduit de distribution lorsqu'on relâche le poussoir, et lesdits moyens d'acheminement comprennent une coupelle tubulaire déformable, fixée de façon étanche au corps du distributeur et au poussoir, cette coupelle délimitant une chambre de compression du produit pâteux et constituant à la fois l'élément à effet ressort et le moyen de compression sur lequel le poussoir agit par son enfoncement et rappelant ce poussoir en position relâchée.

La construction est plus simple que dans le DE-A 3 122 300 et il ne peut pas y voir d'accumulation de résidus pâteux gênants pour le fonctionnement du distibuteur. L'acheminement de produit par actionnement du poussoir ne dépend pas de la position du distributeur.

Le poussoir comprend de préférence une portion centrale comportant un voile d'appui et une paroi latérale extérieur coulissante et une portion de sortie du conduit de distribution dépassant latéralement de cette portion coulissante, cette paroi latérale coulisante du poussoir coulissant à l'intérieur de la partie tubulaire extérieure du distributeur. Du fait du parallélisme de la surface d'extrémité entourant l'orifice de sortie et de la surface de la portion correspondante de l'élément de masquage à la direction du coulissement du poussoir, le relâchement du poussoir entraîne un masquage par mouvement de cisaillement, permettant le tronçonnage de la fin du cordon pâteux et le râclage du pourtour de l'orifice.

On peut remarquer que, lorsque lesdites surfaces parallèles entre elles font un angle faible, en pratique inférieur à 10°, avec la direction de coulissement, on obtient encore un effet de tronçonnage du courant pâteux selon sa viscosité.

La position de l'élément de masquage, qui fait partie de ladite partie tubulaire extérieure, ainsi que la géométrie du poussoir, et plus précisément la position de l'extrémité de son conduit de distribution et son serrage par la dite paroi latérale extérieure ou paroi de coulissement, sont de préférence tels que l'élément de masquage est à +0 à +0,4 mm de la surface d'extrémité du conduit de distribution, et de préférence à moins de +0,3 mm de cette surface, de façon à obtenir une bonne protection de l'orifice de distribution ainsi que, un râclage efficace de ladite surface d'extrémité du conduit.
Il est préférable d'avoir, pour améliorer le tronçonnage du cordon pâteux par l'élément de masquage, un amincissement du bord actif de cet élément au moyen d'un chanfrein extérieur, ce bord actif étant celui que rencontre d'abord le cordon pâteux une fois le poussoir relâché.

Le bord supérieur ou bord libre de la partie tubulaire extérieure dans laquelle coulisse le poussoir définit avantageusement au moins un niveau d'appui de la portion de sortie dépassant latéralement du poussoir, réglant ainsi le dosage de produit pâteux.

La partie tubulaire extérieure peut aussi constituer un élément de guidage par l'enfoncement du poussoir et de protection plus complète de sa portion latérale de sortie. Elle comprend ainsi de préférence une fenêtre dont les bords longitudinaux limitent les déplacements latéraux ou en rotation du poussoir et dont le bord inférieur limite l'enfoncement du poussoir, ainsi qu'un élément de masquage en forme de bandeau relié aux bords de la fenêtre par des joues latérales et surmonté éventuellement par un voile de protection, cet élément de masquage en forme de capuchon protégeant la portion de sortie du conduit de distribution lorsque le poussoir est relâché.

Le distributeur de l'invention comporte de préférence, avec sa partie tubulaire extérieure de guidage du poussoir, cette partie tubulaire portant le plus souvent l'élément de masquage, les moyens d'acheminement du produit pâteux complémentaires suivants :
- avec ladite coupelle déformable, une cheminée longitudinale portée par le dessous du voile d'appui du poussoir à laquelle est fixée de façon étanche une tubulure de sortie de ladite coupelle tubulaire déformable, une partie de ladite cheminée constituant le début du conduit de distribution ;
- l'extrémité de ladite tubulure de sortie de la coupelle tubulaire déformable formant, de préférence et de façon particulièrement avantageuse, avec le dessous du voile d'appui du poussoir la valve d'expulsion du produit pâteux depuis la chambre de compression vers ledit conduit de distribution du poussoir.

Deux structures remarquables de valves d'expulsion de ce type sont décrites dans les exemples.

La position de l'élément de masquage de l'invention peut être suffisamment en retrait pour ne pas empêcher ou gêner l'enfoncement d'un capot de présentation et de propreté : elle peut par exemple correspondre au diamètre de la portion de la partie tubulaire extérieure que vient ceinturer l'extrémité de la jupe de ce capot.

Enfin, lorsque l'élément de masquage est en forme de bandeau relié à la partie tubulaire extérieure par des joues latérales, la portion de sortie du conduit de distribution du poussoir se trouvant au repos insérée dans ce bandeau en U, le distributeur est avantageusement rendu inviolable au moyen d'une plaquette reliée par des ponts cassables aux bas des joues latérales du bandeau, cette plaquette réalisée au moulage de la dite partie tubulaire extérieure empêchant un enfoncement non contrôlé du poussoir et rendant manifeste le premier usage du distributeur.

Les exemples illustreront les modes de réalisation et certaines particularités avantageuses du distributeur de l'invention.

### EXEMPLES

La figure 1 représente le poussoir et la pièce tubulaire de guidage. d'un premier distributeur d'essai préliminaire, le poussoir étant enfoncé, en coupe axiale passant par l'axe du conduit de distribution.

La figure 2 représente le poussoir et la pièce tubulaire de guidage d'un deuxième distributeur, selon l'invention, le poussoir étant enfoncé, en coupe du même type.

La figure 3 représente les mêmes pièces de la figure 2, en position relâchée du poussoir, selon la même coupe.

La figure 4 représente les mêmes pièces, en vue de dessus.

La figure 5 représente le haut d'un troisième distributeur, selon l'invention,le poussoir étant relâché, en demi-coupe axiale passant par l'axe du conduit de distribution.

La figure 6 représente le haut du deuxième distributeur selon l'invention, avant utilisation, en demi-coupe axiale passant l'axe du conduit du distributeur.

La figure 7 représente le haut du même distributeur, le poussoir étant enfoncé, selon la même coupe.

Le poussoir 1 de la figure 1 comprend un voile supérieur 2 servant d'appui et une paroi latérale cylindrique circulaire 3 interrompue par l'émergence sensiblement radiale de la portion de sortie 4 du conduit de distribution 5 du produit pâteux. Ce conduit 5 a une section droite ovalisée aplatie sur ses parois inférieure 6 et supérieure 7 qui sont en leurs parties centrales perpendiculaires à l'axe X de symétrie correspondant à la direction de coulissement du poussoir 1. Dans la partie du conduit 5 qui est intérieure à la paroi latérale 3, sa paroi supérieure 7 est confondue avec le voile supérieur 2 du poussoir 1. Le conduit 5 débouche dans une cheminée centrale cylindrique circulaire 8 qui, à l'assemblage, est fixée de façon étanche par la gorge 9 sur une coupelle tubulaire déformable du type représenté sur la figure 5 ou de celui des figures 6 et 7.

Le moyen de guidage à ce poussoir 1 est une partie tubulaire extérieure 10 de même axe X que le poussoir 1, la portion supérieure 11 de cette partie 10 étant cylindrique circulaire et ayant un jeu diamétral de 0,2 mm par rapport à la paroi latérale 3 du poussoir 1 qui coulisse axialement dans cette portion 10. Cette portion supérieure 11 comporte à l'endroit de l'émergence de la portion de sortie 4 du poussoir 1 une fenêtre 12 de passage de cette portion de sortie 4 surmontée par un élément de masquage fixe 13 en forme de visière, dont la surface intérieure 14 vient s'appliquer sur l'orifice 16 et sur son pourtour 17 en position relâchée du poussoir. Cette surface intérieure 14 et la surface du pourtour 17 de l'orifice 16 sont légèrement incurvées, parallèles entre elles et inclinées à environ 25° par rapport à l'axe X.
L'élément de masquage 13 comporte à sa partie supérieure un petit rebord horizontal 18 qui complète la protection de l'extrémité du conduit 5 en position relâchée du poussoir 1, et arrête la remontée de ce poussoir 1 environ 1 mm avant sa montée complète, de sorte que l'extrémité 16 et 17 du conduit 5 est, au repos, appliquée élastiquement contre l'élément de masquage 13, réalisant ainsi un bouchage étanche. Le bord supérieur de l'élément de masquage 13 se raccorde par deux bords obliques 19 au bord d'extrémité supérieure 20 de la partie arrière de la portion de coulissement 11. Ce bord 20 est perpendiculaire à l'axe X et est 0,5 à 1 mm au-dessous du voile d'appui 2 du poussoir 1 lorsque celuici est enfoncé, de sorte que le guidage du poussoir 1 reste bon dans cette position. L'operculage par simple appui élastique qui est réalisé ici est particulièrement intéressant pour des produits pâteux de viscosité assez faible ou moyenne, dont les adhérences de produit pâteux sont limitées.

Dans le distributeur des figures 2 et 3, il y a une modification importante par rapport au premier distributeur: le pourtour 117 de l'orifice 116 du conduit 105 du poussoir 101 et la surface intérieure 114 de l'élément de masquage 113 sont tous deux parallèles à la direction de coulissement X du poussoir 101. En comparant la figure 2 (position enfoncée du poussoir 101) et la fig. 3 (position relâchée du poussoir), on voit que lorsque le poussoir 101, soumis à la détente d'un élément à effet ressort qu'il a comprimé par son enfoncement, remonte, sa surface d'extrémité 116 et 117 se déplace en un mouvement de cisaillement vis-à-vis de la surface 114 de l'élément de masquage. Le poussoir 101 et la partie tubulaire extérieure de guidage 110 sont tous deux en polypropylène moulé, avec des épaisseurs de 1 à 1,2 mm pour les parties jouant un rôle dans les positionnements, et ont les dimensions suivantes selon le plan de coupe:
. diamètre intérieur cylindrique circulaire de la portion supérieure de coulissement 111 de la partie de guidage 110 = 22,2 mm
. diamètre extérieur de la paroi latérale cylindrique circulaire 103 du poussoir 101 = 22,1 mm
. dimension hors-tout du poussoir 101 selon le plan de coupe = 25,9 mm
. distance entre les prolongements des surfaces intérieures 114 de l'élément de masquage 113 et de la portion de coulissement 111 qui lui est opposée, selon l'axe du conduit de distribution 105 = 26,0 mm.

On a constaté qu'avec cette disposition, les éléments intérieurs en rapport avec le mouvement du poussoir étant représentés sur les figures 6 et 7, on obtenait un très bon cisaillement des extrémités de cordon pâteux assez visqueux et un râclage de l'orifice 116 et de son pourtour 117, permettant d'éviter les inconvénients liés au séchage et durcissement des résidus pâteux dépassant de l'orifice 116 ou adhérant à son pourtour 117.

Pour obtenir de tels résultats, on observe typiquement les conditions suivantes: jeu diamétral de coulissement du poussoir 101 dans la portion de coulissement 111 de la partie de guidage 110 = 0,2 mm au maximum; et jeu entre le poussoir 101 et la partie de guidage 110 à l'endroit de l'extrémité 117 du conduit de distribution 105 et de l'élément de masquage 113 = inférieur à 0,3 mm.
Le bord inférieur de l'élément de masquage 113 est aminci par un chanfrein extérieur 1132, ce qui de façon générale améliore le cisaillement des extrémités de cordon pâteux assez visqueux.

Sur la figure 4 (vue de dessus), on voit que le voile supérieur 102 du poussoir 101 comporte de légers chanfreins arrondis tels que 1020. Le poussoir 101 est encastré avec un jeu faible dans la partie tubulaire extérieure 110, jeu de 0,1 mm au diamètre pour les zones cylindriques circulaires et, en position relâchée du poussoir 0,3 à 0,4 mm entre la portion de sortie 104 et les joues latérales 1130 de l'élément de masquage 113. Au-delà des joues latérales 1130, le bord supérieur de la partie extérieure 110 se continue par deux bords obliques 119 (figures 2 et 4) qui se raccordent un peu au-delà de la demi-circonférence à sa partie arrière 120 perpendiculaire à l'axe de coulissement X, ce qui donne un bon compromis entre la facilité d'appui du poussoir 101 par l'utilisateur et la rigidité de son guidage lors de sa remontée. Plus précisément, le bord supérieur arrière 120 s'étend ici, entre les points de raccordements 1190, sur 140° et il est en pratique souhaitable que cette étendue reste comprise entre 100 et 160°. La surface extérieure frontale 1131 de l'élément de masquage 113 surplombe la partie cylindrique circulaire 121 autour de laquelle le capot de protection (voir figure 6) doit s'ajuster, elle est à l'aplomb ou légèrement en retrait de cette surface cylindrique 121 pour ne pas gêner la mise en place de ce capot.

La figure 5 montre le haut d'un troisième distributeur équipé d'une coupelle tubulaire déformable 22 en polyester-éther, fixée dans la cheminée centrale 8 du poussoir 201 par sa tubulaire supérieure 23 dont la nervure extérieure 230 est encliquetée dans la gorge intérieure 9 du bas de cette cheminée 8.

Ce troisième distributeur a la même pièce tubulaire de guidage 110 que le deuxième distributeur, et le poussoir 201 est identique au poussoir 101 à l'exception du fond de la cheminée 8 qui est lisse alors que dans le deuxième distributeur il comporte (figure 3 par exemple) une petite tubulaire axiale 124. La tubulure supérieure 23 de sa coupelle déformable 22 se termine par une lèvre souple amincie évasée 230 d'épaisseur 0,2 mm à son extrémité, qui s'applique élastiquement de façon étanche contre le fond de la cheminée 8, c'est-à-dire contre la surface de dessous du voile d'appui 202. La coupelle déformable 22 comprend au-dessous de la tubulure supérieure 23 un voile déformable 24 en forme de dôme aminci d'épaisseur 0,9 mm, puis une tubulure inférieure semi-rigide 25 et un rebord inférieur 26 de fixation entre le bas de la pièce de guidage 110 et le sommet 27 du corps tubulaire 28 du distributeur. La coupelle déformable 22 délimite une chambre de compression 29, dont le clapet d'aspiration n'est pas représenté dans la figure 5 mais est identique à celui du deuxième distributeur (figures 6 et 7), et dont la valve d'expulsion du produit pâteux dans le conduit de distribution 205 est formée par la lèvre élastique 230 et par le dessus du voile d'appui 202 qui est aussi la paroi du conduit 205. Cette disposition donne un guidage et une remontée particulièrement fiables du poussoir 201, aboutissant à une bonne reproductibilité des effets de l'élément de masquage 113 : cisaillement de cordons pâteux assez visqueux, râclage de l'orifice d'extrémité du conduit de distribution 205 et de son pourtour, operculage de cet orifice avec un jeu faible.

Les figures 6 et 7 montrent le haut du deuxième distributeur, respectivement avant la première utilisation et en utilisation, le poussoir 101 étant alors enfoncé. Pour le stockage et la vente, l'élément de masquage 113, que ne comporte pas de rebord supérieur de façon, à permettre l'introduction du poussoir 101 par le haut de l'élément tubulaire de guidage 110 lors de l'assemblage du distributeur, est muni à sa partie inférieure, au-dessous de la portion de sortie 104 du conduit de distribution 105 du poussoir 101 à l'état relâché, d'une plaquette 30 reliée au bas des joues latérales telles que 1130 (figure 4) par des ponts cassables. Un capot 31 de protection et de présentation est en place, sans obstacles provenant de l'élément de masquage 113 comme cela a été commenté à propos de la figure 4. Après enlèvement du capot 31, il suffira d'enfoncer le poussoir 101 de 1,5 à 2 mm pour obtenir la rupture des ponts cassables et la chute de la plaquette d'inviolabilité 30, alors que l'enfoncement maximal du poussoir 101 (position de la figure 7) est de 9 mm.

Le poussoir 101 est fixé sur une coupelle tubulaire déformable 32, dont seule l'extrémité supérieure de la tubulure supérieure 33 diffère de l'extrémité supérieure 230 de la tubulure supérieure 23 de la coupelle 22 du deuxième distributeur. Cette extrémité supérieure 33 comporte un bord annulaire d'extrémité 34 et un disque souple 35 dont la périphérie est maintenue en appui sur le bord 34 par l'appui de la tubulure axiale 124, le disque portant une tige de centrage 36 axiale qui vient s'emboîter dans la tubulure axiale 124, ce qui assure un bon centrage de cet élément souple 35 qui forme avec le bord annulaire 34 la valve d'expulsion 34 et 35 du distributeur.

En outre, ce qui est avantageux pour l'assemblage, le dessous du disque souple 35 est relié à l'intérieur de la tubulure supérieure 33 par trois joncs souples 37 espacés à 120°, de section droite 1 x 0,6 mm. L'épaisseur du disque souple est, en dehors de sa zone centrale, de 0,3 mm. En elle-même, cette valve d'expulsion 34 et 35, réalisée ici monobloc avec le reste de la coupelle tubulaire déformable 32, permet un passage de produit pâteux plus facile que la valve d'expulsion de la figure 4 et une remontée plus rapide du poussoir 101, ce qui favorise le coupage et le râclage par l'élément de masquage 113. Des résultats seront indiqués plus loin.

Le deuxième, comme le troisième distributeur, comprend (figures 6 et 7) à la base de la chambre de compression 38 délimitée par la coupelle déformable 32 une soupape 39 et 40 d'aspiration du produit pâteux contenu dans la chambre de stockage surmontant un piston de fond glissant (non représenté) dans ladite chambre de compression 38, cette aspiration se faisant ici selon des directions sensiblement radiales représentées sur la figure 6 par la flèche 41. Le sommet du corps tubulaire comporte une cloison transversale 42 séparant la chambre de stockage de la chambre de compression 38, et cette cloison 42 comporte un orifice de passage 43 de diamètre 22 mm entouré d'une surface annulaire 39 constituant le siège de la soupape d'aspiration 39 et 40, le clapet 40 de cette soupape comprenant un voile supérieur débordant 44, dont le rebord annulaire s'applique de façon étanche sur la surface annulaire 39 en position de fermeture de la soupape (figure 7), et une portion sous-jacente munie à sa partie inférieure d'un ou plusieurs reliefs de retenue de diamètre hors-tout supérieure de 0,4 à 2 mm au diamètre dudit orifice de passage 43, ce diamètre hors-tout permettant l'encliquetage initial du clapet 40 au travers de cet orifice. Dans le cas présent, la portion sous-jacente comporte 12 reliefs espacés radiaux tels que 45 et 45' , dont les bords longitudinaux tels que 46, de diamètre hors-tout 21 mm, servent de moyens de guidage du clapet 40 dans l'orifice 43, ainsi qu'un jonc de retenue 47 de contour circulaire, supporté par les reliefs 45. Le voile d'obturation 44 du clapet 40 comporte une zone centrale en creux 48, le dessous de cette zone 48 étant à une hauteur intermédiaire des fenêtres de passage du produit pâteux délimitées par le rebord annulaire du voile 44, les reliefs tels que 45 et 45′ , et le jonc circulaire 47, ce qui facilite le passage du produit pâteux à travers le clapet 40 tout en permettant un écrasement plus prononcé de l'élément de pompage 32 (figure 7). La course axiale du clapet 40 de l'orifice 43 est de 3 mm.

Au cours des essais qui ont été faits, on a trouvé que la disposition de la valve d'expulsion 34 et 35 du deuxième distributeur était nettement meilleure que celle de la valve d'expulsion 230 et 202 du troisième distributeur, l'effort d'expulsion, repéré par l'effort sur le poussoir nécessaire pour obtenir la distribution du produit pâteux, passant de plus de 4 kg à environ 2,5 kg, et l'énergie disponible pour la coupe ou le râclage des débris pâteux étant plus grande. On a déterminé aussi que la disposition du clapet 40, facilitant le passage du produit pâteux en diminuant l'énergie d'aspiration, permettrait de conserver un temps de remontée du poussoir faible lorsqu'on diminuait l'épaisseur du voile déformable 48 de la coupelle tubulaire déformable 32 de façon à réduire encore l'effort nécessaire sur le poussoir 101. L'ensemble des deux dispositions est ainsi particulièrement avantageux, en particulier pour la bonne utilisation de l'élément de masquage de l'invention dans ses fonctions de râclage et de coupe de débris ou extrémités de produit pâteux.
La coupelle tubulaire déformable est de préférence en l'une des matières du groupe formé par: les Polymères thermoplastiques, les résines silicones, les caoutchoucs. La soupape d'aspiration, typiquement en PE moyenne ou haute densité ou en PP, est avantageusement, et c'est le cas ici, réalisée monobloc et en même temps que le sommet du corps tubulaire, la partie inférieure de sa portion sous-jacente 44 en-dessous de ses reliefs de retenue 45 étant reliée au bord de l'orifice de passage 43 par un film périphérique cassable, la cassure de cette liaison et l'encliquetage des reliefs 45 se faisant ensuite dans une même poussée.

L'invention trouve son application dans les distributeurs de produits pâteux ou de crèmes dans les domaines cosmétologiques, hygiéniques, pharmaceutiques et alimentaires.

## Revendications

1. Distributeur pour produit pâteux comprenant un poussoir (101;201) muni d'un conduit de distribution (105;305) à sortie latérale, ledit poussoir (101;201) coulissant longitudinalement par rapport à une partie fixe (110) dudit distributeur et agissant sur un moyen de rappel à effet ressort (22;32) ainsi que sur les moyens d'acheminement (22,230 et 202; 32, 34 et 35) du produit pâteux, ledit distributeur comportant un élément (113) de masquage de l'orifice de sortie (116) dudit conduit de distribution (105;205) en position relâchée du poussoir (101;201), cet élément de masquage (113) étant portée par une partie tubulaire extérieure (110) du distributeur et laissant ledit orifice (116) dégagé lorsque ledit poussoir (101;201) est enfoncé, caractérisé en ce que ledit poussoir (101;201) coulisse par rapport à ladite partie tubulaire extérieure (110) du distributeur, la surface d'extrémité (117) entourant ledit orifice de sortie (116) dudit conduit (105;205) et la surface (114) dudit élément de masquage (113) située en regard de ladite surface d'extrémité (117) lorsque le poussoir (101;201) est relâché étant toutes deux parallèles à la direction de coulissement (X) du poussoir, l'élément de masquage (113) venant par suite couper la fin du cordon pâteux et râcler ladite surface d'extrémité (116 et 11è) du conduit de distribution (105;205) lorsqu'on relâche le poussoir (101;201), et en ce que lesdits moyens d'acheminement comprennent une coupelle tubulaire déformable (22,32) fixée de façon étanche au corps du distributeur et au poussoir (101,201), cette coupelle (22?32) délimitant une chambre de compression (29,38) du produit pâteux et constituant à la fois l'élément à effet ressort et le moyen de compression sur lequel le poussoir (101,201) agit par son enfoncement et rappelant ce poussoir en position relâchée.

2. Distributeur selon la revendication 1, caractérisé en ce que la position dudit élément de masquage (113), la géométrie du poussoir (101,201) et son serrage par ladite partie tubulaire extérieure (110) sont tels que ledit élément de masquage (113) est à une distance de la surface d'extrémité (116 et 117) du conduit de distribution (105,205) comprise entre +0 et +0,4 mm.

3. Distributeur selon la revendication 1, caractérisé en ce que ladite portion (104) de l'élément de masquage (113) a, du côté de l'engagement de ladite surface d'extrémité (116 et 117) du conduit de distribution (105,205) lors du relâchement du poussoir (101,201), un bord aminci par un chanfrein extérieur (1132).

4. Distributeur selon l'une quelconque des revendications 1 à 3, caractérisé en ce que le bord libre de ladite partie tubulaire extérieure (10,110) définit au moins un niveau d'appui de la portion de sortie (4,104) du poussoir (1,101,201), réglant ainsi le dosage de produit pâteux.

5. Distributeur selon l'une quelconque des revendications 1 à 3, caractérisé en ce que la partie tubulaire extérieure (110) comprend une fenêtre dont les bords longitudinaux limitent les déplacements latéraux ou en rotation du poussoir (101,201) et dont le bord inférieur limite l'enfoncement (101,201) du poussoir, ledit élément de masquage (113) ayant la forme d'un bandeau relié aux bords de ladite fenêtre par des joues latérales (1130).

6. Distributeur selon la revendication 5, caractérisé en ce que l'élément de masquage (113) est muni d'une plaquette (30) reliée au bas de ses joues latérales (1130) par des ponts cassables, de façon à empêcher un enfoncement non contrôlé du poussoir (101) et à rendre manifeste le premier usage de distributeur.

7. Distributeur selon l'une quelconque des revendications 1 à 6, caractérisé en ce que le dessous du voile d'appui (102;202) du poussoir (101;201) porte une cheminée longitudinale (18) à laquelle est fixée de façon étanche une tubulure de sortie (23,33) de ladite coupelle tubulaire déformable (22,32) une partie de ladite cheminée (8) constituant le début dudit conduit de distribution (105,205) du poussoir (101,201), et l'extrémité (230, 34 et 35) de ladite tubulure de sortie (23,33) de la coupelle tubulaire déformable (22,32) formant avec le dessous du voile d'appui (202,124) du poussoir (201,101) une valve d'expulsion (230 et 202; 34 et 35) du produit pâteux dans ledit conduit de distribution (105,205).

8. Distributeur selon la revendication 7, caractérisé en ce que ladite extrémité de ladite tubulure (33) de la coupelle tubulaire déformable comporte un bord annulaire d'extrémité (34) et en ce que ladite valve d'expulsion (34 et 35) comprend un disque souple (35) dont la périphérie est maintenue en appui sur ledit bord d'extrémité (34) de la tubulure (33) par un moyen d'appui central (36) de ce disque (35) lui-même maintenu par le poussoir (101), ledit disque souple (35) et ledit bord d'extrémité (34) de la tubulure (33) constituant respectivement le clapet (35) et le siège (34) de ladite valve d'expulsion (34) et (35).

9. Distributeur selon la revendication 8, dans lequel ledit disque souple (35) et son moyen d'appui central (36) sont monoblocs avec ladite coupelle tubulaire déformable (32), le dessous du disque souple (35) étant relié à l'intérieur de ladite tubulure (33) de ladite coupelle (32) par des moyens de liaison souples (37).

10. Distributeur selon l'une quelconque des revendications 1 à 9, caractérisé en ce que les moyens d'acheminement (22,230 et 202; 32, 34 et 35; 39 et 40) du produit pâteux comprennent aussi un piston de fond glissant à l'intérieur du corps du distributeur et une soupape d'aspiration (39) et (40) portée par une cloison transversale (42) dudit corps, cette cloison (42) séparant la chambre de stockage du produit pâteux de ladite chambre de compression (38) comportant un orifice de passage (43) du produit pâteux dans la chambre de compression (38), le clapet (40) de cette soupape étant constitué d'un voile supérieur (44), dont le rebord annulaire s'applique de façon étache sur le pourtour (39) dudit orifice de passage (43) en position de fermeture de la soupape (39 et 40), et la portion sous-jacente (44) de cette soupape engagée dans ledit orifice de passage (43) étant munie à sa partie inférieure d'un ou plusieurs reliefs de retenue (45,45′) de diamètre hors-tout supérieur de 0,4 à 2 mm au diamètre dudit orifice de passage.

## Patentansprüche

1. Spender für pastöse Produkte, mit einem Betätigungskopf (101;201), der mit einem Ausgabekanal (105; 305) mit seitlichem Ausgang versehen ist, wobei der Betätigungskopf (101; 201) längs bezüglich eines festen Bereichs (110) des Spenders gleitet und auf eine Rückholeinrichtung mit Federeffekt (22; 32) wirkt, sowie auf Fördereinrichtungen (22, 230 und 202; 32, 34 und 35) des pastösen Produkts, wobei der Spender ein Überdeckungselement (113) der Ausgangsöffnung (116) des Augabekanals (105; 205) in der losgelösten Stellung des Betätigungskopfes (101; 201) aufweist, wobei das Überdeckungselement (113) durch einen äußeren rohrförmigen Bereich (110) des Spenders getragen wird und die Öffnung (116) freiläßt, wenn der Betätigungskopf (101; 201) eingedrückt ist, **dadurch gekennzeichnet,** daß der Betätigungskopf (101; 201) bezüglich des äußeren rohrförmigen Bereichs (110) des Spenders gleitet, wobei die die Ausgangsöffnung (116) des Kanals (105; 205) umgebende Endoberfläche (117) und die Oberfläche (114) des Überdeckungselements (113), das gegenüber der Endoberfläche (117) liegt, wenn der Betätigungskopf (101; 201) losgelassen ist, beide parallel zur Gleitrichtung (X) des Betätigungskopfes sind, wobei das Überdeckungselement (113) danach das Ende der pastösen Schnur abschneidet und die Endoberfläche (116 und 117) des Ausgabekanals (105; 205) abkratzt, wenn der Betätigungskopf (101; 201) losgelassen wird, und daß die Fördereinrichtungen ein biegsames rohrförmiges Element (22, 32) aufweisen, der auf abdichtende Weise mit dem Körper des Spenders und mit dem Betätigungskopf (101, 201) verbunden ist, wobei dieses Element (22, 32) eine Druckkammer (29, 38) des pastösen Produkts begrenzt und gleichzeitig das Federeffektelement und die Druckeinrichtung bildet, auf die der Betätigungskopf (101, 201) durch sein Eindrücken agiert und diesen Betätigungskopf in die losgelöste Position zurückdrückt.

2. Spender nach Anspruch 1, **dadurch gekennzeichnet,** daß die Position des Überdeckungslements (113), die Geometrie des Betätigungskopfes (101, 201) und sein Klemmen durch den äußeren rohrförmigen Bereich (110) derart sind, daß das Überdeckungselement (113) sich in einem Abstand von der Endoberfläche (116 und 117) des Ausgabekanals (105, 205) zwischen 0 und 0,4 mm befindet.

3. Spender nach Anspruch 1, **dadurch gekennzeichnet,** daß der Bereich (104) des Überdeckungselements (113) auf der Seite des Eingriff der Endoberfläche (116 und 117) des Ausgabekanals (105, 205) beim Loslassen des Betätigungskopfes (101, 201) einen Rand aufweist, der von einer äußeren Fase (1132) verjüngt ist.

4. Spender nach einem der Ansprüche 1 bis 3, **dadurch gekennzeichnet,** daß der freie Rand des äußeren rohrförmigen Bereichs (10, 110) wenigstens ein Andrückniveau des Ausgangsabschnitts (4, 104) des Betätigungskopfes (1, 101, 201) definiert, der so die Dosierung des pastösen Produkts regelt.

5. Spender nach einem der Ansprüche 1 bis 3, **dadurch gekennzeichnet,** daß der äußere rohrförmige Bereich (110) ein Fenster aufweist, dessen Längsränder die seitlichen Bewegungen oder Drehbewegungen des Betätigungskopfes (101, 201) begrenzen, und dessen unterer Rand das Eindringen des Betätigungskopfes (101, 201) begrenzt, wobei das Überdeckungselement (113) die Form eines Bandes aufweist, das mit den Rändern des Fensters durch Seitenteile (1130) verbunden ist.

6. Spender nach Anspruch 5, **dadurch gekennzeichnet,** daß das Überdeckungselement (113) mit einer Platte (30) versehen ist, die unten an ihren Seitenteilen (1130) durch zerstörbare Brücken verbunden ist, derart, daß es ein nicht kontrolliertes Eindringen des Betätigungskopfes (101) verhindert und die erste Verwendung des Spenders zur Anzeige bringt.

7. Spender nach einem der Ansprüche 1 bis 6, **dadurch gekennzeichnet,** daß das Untere der Andrückmembran (102; 202) des Betätigungskopfes (101; 201) einen Längskamin (18) aufweist, an dem auf abdichtende Weise ein Ausgangsrohr (23, 33) des biegsamen rohrförmigen Tiegels (22, 32) befestigt ist, wobei ein Bereich des Kamins (8) den Anfang des Ausgabekanals (105, 205) des Betätigungskopfes (101, 201) bildet, und das Ende (230, 34 und 35) des Ausgangsrohres (23, 33) des biegsamen rohrförmgen Elements (22, 32) mit dem Unteren der Andrückmembran (202, 124) des Betätigungskopfes (201, 101) ein Auswurfventil (230 und 202; 34 und 35) des pastösen Produkts in dem Ausgabekanal (105, 205) bildet.

8. Spender nach Anspruch 7, **dadurch gekennzeichnet,** daß das Ende des Rohrstückes (33) des biegsamen rohrförmigen Elements einen ringförmigen Außenrand (34) aufweist, und daß das Auswurfventil (34 und 35) eine weiche oder nachgiebige Scheibe (35) aufweist, deren Umfang in Andruck gehalten wird auf den Endrand (34) des Rohrstücks (33) durch eine zentrale Andrückeinrichtung (36) dieser Scheibe (35), die selbst durch den Betätigungskopf (101) gehalten ist, wobei die weiche Scheibe (35) und der Endrand (34) des Rohrstücks (33) entsprechend die Klappe (35) und den Sitz (34) des Auswurfventils (34) und (35) bilden.

9. Spender nach Anspruch 8, bei dem die weiche Scheibe (35) und ihre mittige Andrückeinrichtung (36) einteilig mit dem biegsamen rohrförmigen Elements(32) ausgebildet sind, wobei das Untere der weichen Scheibe (35) mit dem Inneren des Rohrstücks (33) des Elements (32) durch weiche bzw. nachgiebige Verbindungseinrichtungen (37) verbunden ist.

10. Spender nach einem der Ansprüche 1 bis 9, **dadurch gekennzeichnet,** daß die Fördereinrichtungen (22, 230 und 202; 32, 34 und 35; 39 und 40) des pastösen Produkts weiterhin einen Bodenkolben aufweisen, der im Inneren des Spenderkörpers gleitet und ein Ansaugventil (39) und (40) aufweisen, das durch eine Querwand (42) des Körpers getragen wird, wobei die Querwand (42), die die Vorratskammer des pastösen Produkts von der Druckkammer (38) trennt, eine Durchtrittsöffnung (43) des pastösen Produkts in die Druckkammer (38) aufweist, wobei die Klappe (40) dieses Ventils mit einer oberen Membran (44) gebildet wird, deren ringförmiger Rand sich auf dichtende Weise auf den Umfang (39) der Durchtrittsöffnung (43) in Schließstellung des Ventils (39 und 40) andrückt, und der darunter gelegene Abschnitt (44) dieses Ventils, der in die Durchtrittsöffnung (43) eingreift, an seinem unteren Bereich mit einem oder mehreren Rückhaltevorsprüngen (45, 45′) vom Gesamtdruchmesser größer als 0,4 bis 2 mm bezüglich des Durchmesser der Durchtrittsöffnung versehen ist.

## Claims

1. A distributor for pasty material comprising a pushbutton member (101; 201) provided with a distribution conduit (105; 205) with a lateral outlet, the pushbutton member (101; 201) being longitudinally slidable with respect to a fixed part (110) of said distributor and acting on a spring-action return means (22; 32) and on the means (22, 230 and 202; 32, 34 and 35) for passing the flow of pasty material, said distributor comprising an element (113) for masking the outlet orifice (116) of said distribution conduit (105; 205) in the released position of the pushbutton member (101; 201), said masking element (113) being carried by an external tubular part (110) of the distributor and leaving said orifice (116) open when said pushbutton member (101; 201) is depressed, characterised in that said pushbutton member (101; 201) is slidable with respect to said external tubular part (110) of the distributor, the end surface (117) surrounding said outlet orifice (116) of said conduit (105; 205) and the surface (114) of the masking element (113) which is disposed facing said end surface (117) when the pushbutton member (101; 201) is released both being parallel to the direction of sliding movement (X) of the pushbutton member, the masking element (113) then cutting the end of the strand of pasty material and scraping said end surface (116 and 117) of the distribution conduit (105; 205) when the pushbutton member (101; 201) is released and that said means for passing the flow comprise a deformable tubular cup (22, 32) sealingly fixed to the body of the distributor and to the pushbutton member (101, 201), said cup (22, 32) delimiting a compression chamber (29, 38) for the pasty material and forming both the spring-action element and the compression means on which the pushbutton member (101, 201) acts by virtue of the depression movement thereof, and returning the pushbutton member to the released position.

2. A distributor according to claim 1 characterised in that the position of said masking element (113), the geometry of the pushbutton member (101; 201) and the gripping thereof by said external tubular part (110) are such that said masking element (113) is at a spacing from the end surface (116 and 117) of the distribution conduit (105, 205), which is between +0 and +0.4 mm.

3. A distributor according to claim 1 characterised in that said portion (104) of the masking element (113) has an edge which is reduced in thickness by an external chamfer (1132), at the side of engagement of said end surface (116 and 117) of the distribution conduit (105, 205) when the pushbutton member (101, 201) is released.

4. A distributor according to any one of claims 1 to 3 characterised in that the free edge of said external tubular part (10, 110) defines at least one level of support in respect of the outlet portion (4, 104) of the pushbutton member (1, 101, 201), thus regulating the metering effect in respect of pasty material.

5. A distributor according to any one of claims 1 to 3 characterised in that the external tubular part (110) comprises an opening whose longitudinal edges limit the lateral or rotational movements of the pushbutton member (101, 201) and the lower edge of which limits the depression movement (101, 201) of the pushbutton member, said masking element (113) being in the form of a band which is connected to the edges of said opening by side wall portions (1130).

6. A distributor according to claim 5 characterised in that the masking element (113) is provided with a plate portion (30) connected to the bottoms of its side wall portions (1130) by breakable bridges so as to prevent an unchecked depression movement of the pushbutton member (101) and clearly to indicate first use of the distributor.

7. A distributor according to any one of claims 1 to 6 characterised in that the underside of the contact wall portion (102; 202) of the pushbutton member (101; 201) carries a longitudinal sleeve (18) to which an outlet tube portion (22, 23) of said deformable tubular cup (22, 32) is sealingly fixed, a part of said sleeve (8) forming the beginning of said distribution conduit (105, 205) of the pushbutton member (101, 201), and the end (230, 34 and 35) of said outlet tube portion (23, 33) of the deformable tubular cup (22, 32) forming with the underside of the contact wall portion (202, 124) of the pushbutton member (201, 101) a valve (230 and 202; 34 and 35) for expulsion of the pasty material into said distribution conduit (105, 205).

8. A distributor according to claim 7 characterised in that said end of said tube portion (33) of the deformable tubular cup comprises an annular end edge (34) and that said expulsion valve (34, 35) comprises a flexible disc (35), the periphery of which is held in contact against said end edge (34) of the tube portion (33) by a means (36) for centrally bearing against said disc (35), which is itself held by the pushbutton member (101), said flexible disc (35) and said end edge (34) of the tube portion (33) respectively forming the valve member (35) and the seat (34) of said expulsion valve (34 and 35).

9. A distributor according to claim 8 wherein said flexible disc (35) and its central bearing means (36) are in one piece with said deformable tubular cup (32), the underside of the flexible disc (35) being connected to the interior of said tube portion (33) of said cup (32) by flexible connecting means (37).

10. A distributor according to any one of claims 1 to 9, characterised inthat the means (22, 230 and 202; 32, 34 and 35; 39 and 40) for carrying the flow of pasty material also comprise a bottom piston slidable within the body of the distributor and an intake valve (39 and 40) carried by a transverse partition (42) of said body, said partition (42) separating the chamber for storage of the pasty material from said compression chamber (38) comprising an orifice (43) for the pasty material to flow therethrough into the compression chamber (38), the valve member (40) of said intake valve being formed by an upper wall portion (44) of which the annular edge portion sealingly bears against the periphery (39) of said flow orifice (43) in the position of closure of the intake valve (39 and 40) and the subjacent portion (44) of said intake valve which is engaged into said flow orifice (43) being provided in its lower part with one or more raised retaining portions (45, 45′) of an overall diameter which is from 0. 4 to 2 mm larger than the diameter of said flow orifice.
